# EUROPÄISCHE PATENTSCHRIFT

(11) **EP 4 056 072 B1**
(45) Veröffentlichungstag und Bekanntmachung des Hinweises auf die Patenterteilung: **29.03.2023**
(21) Anmeldenummer: 21162303.8
(22) Anmeldetag: 12.03.2021
(51) Int. Cl.: A47C 7/02, A47C 7/50, A47C 9/00

(54) **SITZMÖBEL**
SEATING
SIÈGE

(43) Veröffentlichungstag der Anmeldung: 14.09.2022
(73) Patentinhaber: Schmidt, Thomas, 01731 Kreischa (DE)
(72) Erfinder: Schmidt, Thomas, 01731 Kreischa (DE)
(74) Vertreter: Lippert Stachow Patentanwälte Rechtsanwälte Partnerschaft mbB

(56) Entgegenhaltungen:
- CH-A- 472 868
- GB-A- 2 343 111
- US-A1- 2017 112 287
- US-S1- D 403 517
- US-S1- D 411 055

## Beschreibung

Die Erfindung betrifft allgemein ein Sitzmöbel, welches aufgrund seiner Form den Sitzenden in eine ergonomisch vorteilhafte Sitzposition bringt. Die Erfindung betrifft insbesondere ein Sitzmöbel mit den Merkmalen des Oberbegriffs des Anspruchs 1. Das Sitzmöbel ist bevorzugt für den häuslichen oder beruflichen Gebrauch ausgebildet. Es weist einen Sitz und ein den Sitz haltendes Traggestell auf, wobei der Sitz eine konvex ausgebildete Sitzfläche mit einer median verlaufenden Scheitellinie hat.

Diese Sitzmöbel werden im privaten und im beruflichen Bereich zunehmend zur allgemeinen Unterstützung und Verbesserung einer gesunden Körperhaltung und/oder Entlastung von Bereichen des Stütz- und Bewegungssystems verwendet. Dabei stehen unter anderem die Wirbelsäule, das Becken und die Beine im Fokus. Auch die Blut- und Lymphzirkulation soll mit derart geformten Sitzmöbeln unterstützt werden.

Aus der beruflichen Anwendung und von Trainingsgeräten, die über einen Sitz verfügen, sich Designs von Sitzmöbeln oder Sitzen, nachfolgend verallgemeinernd als Sitze bezeichnet, bekannt, die dem Sitzenden eine solche Beinhaltung ermöglichen, in welcher die Oberschenkel keine im Wesentlichen horizontale Haltung einnehmen müssen. Derartige Sitze haben meist eine sattelähnliche Form und unterstützen vor allem das Becken, gegebenenfalls einschließlich der Wirbelsäule. Die Oberschenkel können bei solchen Sitzen häufig jede Haltung von horizontal bis vertikal einnehmen. Eine tatsächliche Unterstützung der Oberschenkel derart, dass die Füße auch für mehrere Minuten oder länger vom Boden gelöst werden können, ist hier nicht möglich. Die Sitzbreite ist so schmal gewählt, dass lediglich Becken und Wirbelsäule gehalten werden, die Beine aber frei beweglich sind. Die aus dem Stand der Technik bekannten Sitze werden beispielsweise als Stehhilfe verwendet, um die Beine bei längerem Stehen zu entlasten. Häufig sollen die Beine während des Sitzens soweit beweglich sein, dass sie den Sitzenden präzise und mit geringer Kraft bewegen können. Letztere sind aus körpernahen Dienstleistungsberufen bekannt.

Ein solcher sattelähnlicher Sitz ist beispielsweise aus der DE 20 2009 018 688 U1 oder der US 2017/0112287 A1 bekannt. Nachteilig für die häusliche oder berufliche Verwendung, in der eine Sitzhaltung auch über längere Zeit, mehrere Stunden, eingenommen wird, ist die einseitige Sitzhaltung, in die der Sitzende infolge der Geometrie des Sitzes gezwungen wird. Dass derartige Sitze eine flexible Halterung haben, welche Pendel- und/oder Auf- und Abwärtsbewegungen zulässt, ändert an diesem Sachverhalt nichts.

Aus der DE 20 2010 012 129 U1 ist eine Sitzeinrichtung bekannt, die ebenfalls derartige Bewegungen der Sitzfläche zulässt. Zu diesem Zweck ist der Sitz durch einen Formkörper ausgebildet, der im Querschnitt betrachtet U-förmig und eine Höhe aufweist, die nahezu der Sitzhöhe entspricht. Dieser zylinderförmige, oben mit einer Halbkugel abschließende Formkörper ist auf einer fahrbaren Platte montiert. Diese Sitzeinrichtung gestattet zwar ein Drehen auf der Sitzfläche sowie ein Sitzen mit geöffneten und geschlossenen Beinen, erfordert dabei aber eine sehr aufrechte und angespannte Sitzhaltung, um sicher sitzen zu können. Gleiches trifft auf die bekannten, mit Luft gefüllten und daher in der Höhe und seitlich flexiblen Sitzbälle zu.

Sitzmöbel, welche Schaukelbewegungen gestatten, sind beispielsweise aus der US D403517S, der US D411055S und der GB 2343111 A bekannt.

Eine ergonomisch andere Sitzhaltung wird in der Schweizerischen Patentschrift Nr. 472 868 erzielt. Dort wird aufgrund der Neigung von Sitzfläche und Fußstützen relativ zueinander eine definierte Sitzhaltung erzwungen, die zudem auf einem relativ schmalen Sitz erfolgt.

Ausgehend vom Stand der Technik liegt der Erfindung die Aufgabe zugrunde, ein Sitzmöbel mit konvexer Sitzfläche zur Verfügung zu stellen, welches verschiedene, insbesondere ergonomisch vorteilhafte und entspannte Sitzhaltungen ermöglicht und dabei die Sicherheit des Sitzenden im Vergleich zum Stand der Technik verbessert.

Das Sitzmöbel soll weiter auch für Kinder anwendbar sein und deren Bewegungsdrang entsprechen.

Ferner ist es wünschenswert, wenn eine Anpassung des Sitzmöbels, zumindest in einem begrenzten Maß, an den Sitzenden und/oder die jeweilige Anwendung möglich ist. Das betrifft beispielsweise die Sitzhöhe und/oder die Sitzbreite und/oder die Sitztiefe.

Zur Lösung der Aufgabe der Erfindung wird ein Sitzmöbel gemäß Anspruch 1 vorgeschlagen. Die darauf rückbezogenen Ansprüche 2 bis 12 stellen vorteilhafte Ausgestaltungen dar.

Das Konzept des zur Lösung der Aufgabenstellung entworfenen Sitzmöbels ist dahingehend zu beschreiben, dass die Sitzfläche unter Beibehaltung der konvexen Form, die im Stand der Technik nur abschnittsweise ausgebildet ist, dahingehend vergrößert wird, dass seitlich Bewegungen sowie Bewegungen nach vorn und hinten möglich werden. Zur Förderung der Bewegungsfreiheit bleibt die konvexe Wölbung im Gegensatz zum Stand der Technik über die gesamte Sitztiefe bestehen, indem Letztere durch ein und dieselbe Scheitellinie definiert wird, welche geradlinig verläuft. Die Beibehaltung der konvexen Wölbung über die gesamte Sitztiefe kann neben der Art der Wölbung auch den Radius oder die Radien der Wölbung betreffen. Mehrere Radien, im Querschnitt der Sitzfläche senkrecht zur Scheitellinie betrachtet, können beispielsweise dann vorliegen, wenn die Wölbung, entsprechend einer nachfolgend näher beschriebenen Ausgestaltung, mit zunehmendem Abstand zur Scheitellinie zumindest abschnittsweise größer wird. Auch eine abschnittsweise kleiner werdende Wölbung kann von Vorteil sein.

Eine solche Sitzfläche hat im Ergebnis eine im Wesentlichen tonnenartige Form. Diese fördert die Spreizung der Beine während des Sitzens und damit die Aufrechterhaltung oder gegebenenfalls Verbesserung der Beweglichkeit der Hüftgelenke. Die Form gestattet dem Sitzenden in Abhängigkeit von der Sitztiefe aber auch andere Sitzpositionen und deren Wechsel, wie einseitiges Sitzen mit parallelen Beinen, ein Auflegen eines oder beider Unterschenkel vor oder - zumindest teilweise - hinter sich. Auch die Blickrichtung kann aufgrund der durchgehend konvexen Sitzfläche durch Drehen des Körpers auf dem Sitz gewechselt werden. Diese und weitere Änderungen in der Sitzhaltung führen zu einem aktiven und dabei entspannten Sitzen.

Die hohe Bewegungsfreiheit in Verbindung mit der aufgrund der im Vergleich zum Stand der Technik vergrößerten, insbesondere verlängerten Sitzfläche erhöhten Sicherheit kann auch für Kinder Erleichterung mit sich bringen, da das Sitzmöbel ihrer naturgemäß höheren Bewegungsfreude Raum gibt.

Nachfolgend werden zur Realisierung des Konzepts verwendete Merkmale beschrieben. Diese wird der Fachmann in verschiedenen Ausführungsformen verschieden miteinander kombinieren, soweit ihm das für einen Anwendungsfall sinnvoll und geeignet erscheint.

Die Größe der Sitzfläche wird durch die Sitztiefe, d. h. dem Abstand von der Vorderkante bis zur Hinterkante der Sitzfläche, und die Sitzbreite bestimmt. Die Sitztiefe wird erfindungsgemäß durch die Länge der bevorzugt geradlinig verlaufenden Scheitellinie der konvexen Oberfläche des Sitzes definiert. Da entlang der Sitztiefe kein Wechsel der Wölbung erfolgt, wird die Sitztiefe länger wahrgenommen. Denn der Übergang in eine konkave Wölbung führt dazu, dass dieser vom Sitzenden als Stopp, d. h. als Ende der zum Sitzen geeigneten Fläche wahrgenommen wird. Bei dem aus dem Stand der Technik verwendeten sattelförmigen Sitz ist der Abstand gerade so groß gewählt, dass der Sitzende, für den der Sitz konzipiert ist, gerade bequem zwischen den beiden konkaven Wölbungen sitzen kann. Indem diese Wölbungen erfindungsgemäß entfallen, wird die median verwendbare Sitzfläche vergrößert.

Der Begriff "median" bezeichnet jene Richtung, welche in der Medianebene, d. h. der Symmetrieebene des menschlichen Körpers liegt. Demensprechend hat eine Sitzfläche mit median verlaufender Scheitellinie der konvexen Oberfläche des Sitzes einen vorderen, dorsalen, Bereich und einen rückseitigen, ventralen, Bereich. Da diese beiden Bereiche, wie nachfolgend dargelegt, bei dem erfindungsgemäßen Sitzmöbel nicht zwingend unterschiedlich ausgebildet sein müssen oder die Ausbildung derart sein kann, dass sie Vorder- und Rückseite verwendbar ist, werden die Begriffe vorn und hinten lediglich zur jeweiligen sprachlichen Unterscheidung verwendet.

Die Begriffe der Sitztiefe, Sitzbreite und Sitzhöhe nachfolgend in Relation zum Stand der Technik oder zueinander gesetzt werden, wird auf die europäische Norm DIN EN 1729-1 verwiesen, in welcher die Begriffe definiert und Funktionsmaße von Tischen und Stühlen in Bildungseinrichtungen für Kinder verschiedener Größengruppen empfohlen werden, so dass sowohl das Setzen als auch das Sitzen intuitiv erfolgen und als bequem empfunden werden kann. So benennt die DIN EN 1729-1 für Kinder bis zu 207 cm Körpergröße eine Sitztiefe von bis zu 46 cm und eine Sitzhöhe von bis zu 51 cm. Um das zuvor beschriebene aktive Sitzen auf dem erfindungsgemäßen Sitzmöbel zu unterstützen, kann ein solches Sitzmöbel für Kinder Maße der Sitztiefe und/oder Sitzhöhe aufweisen, welche deutlich über diese Maße hinausgehen. Die Sitztiefe kann beispielsweise so groß gewählt werden, dass der Sitzende den gesamten Oberkörper und den Kopf auf dem Stuhl ablegen kann. Die Sitzhöhe kann beispielsweise so groß gewählt oder einstellbar sein, dass die Füße auch bei normaler Sitzhaltung pendeln können. Gleiches trifft in Analogie auch für solche Sitzmöbel zu, die für Erwachsene konfiguriert werden.

Bei der Ermittlung der Sitzbreite bleiben Ausnehmungen außer Betracht, welche an den beiden seitlichen Konturen der Sitzfläche angeordnet sind. Diese Ausnehmungen sind nach unten offen und weisen einen Abstand zum vorderen und zum hinteren Abschluss der Sitzfläche auf. Solche Ausnehmungen können, insbesondere bei größeren Sitzbreiten, das Setzen auf das Sitzmöbel erleichtern, das eher als Aufsteigen auf das tonnenförmige Sitzmöbel zu betrachten ist. Die Ausnehmungen können, wie im Übrigen das gesamte Sitzmöbel, spiegelbildlich zur Scheitellinie oder alternativ asymmetrisch ausgebildet sein. Letzteres kommt beispielsweise dann in Betracht, wenn ein einseitiges Aufsteigen oder Sitzen bevorzugt ist. Die Tiefe der Ausnehmungen sowie deren Abstand zum vorderen und hinteren Abschluss der Sitzfläche ist so zu bemessen, dass ein optimales Ergebnis hinsichtlich sicherem Aufsteigen und Sitzen sowie einem aktiven Sitzen gewährleistet ist.

Die Ausnehmungen können optional mit jeweils einem Abschnitt der Sitzfläche pro Ausnehmung vollständig oder teilweise verschließbar ausgestaltet werden, indem der betreffende Abschnitt mit der Form der Ausnehmung korrespondiert und lösbar in der Ausnehmung montierbar ist. Die Montage kann beispielsweise mittels geeigneter Haltemittel erfolgen.

Weiter und ebenfalls im Vergleich zum Stand der Technik ist auch jener Bereich der Sitzfläche, welcher eine durchgehend konvexe Wölbung mit ein und derselben Scheitellinie aufweist breiter ausgebildet.

Ein aktives Sitzverhalten wird entsprechend einer Ausführungsform der Erfindung zudem durch eine Sitzbreite zumindest dem Einfachen der Sitztiefe entspricht, wobei die Sitzbreite in der Projektion der Sitzfläche auf eine horizontale Ebene in der hälftigen Sitztiefe ermittelt wird. Mit einer solchen Sitzbreite ist es in Verbindung mit der konvexen Form der Sitzfläche möglich, dass auch die Oberschenkel und gegebenenfalls auch ein Abschnitt der Unterschenkel auf oder an der Sitzfläche liegen.

Ein entspanntes Sitzen wird entsprechend einer Ausgestaltung der Erfindung gefördert, wenn der Radius der konvexen Wölbung mit zunehmendem Abstand zur Scheitellinie zunimmt. Im Senkrechtschnitt kann die Sitzfläche dieser Ausführung zumindest abschnittsweise die Form eines solchen Teils einer Ellipse zeigen, welcher den Hauptscheitel umfasst, wobei Letztere mit der Scheitellinie der Sitzfläche zusammenfällt. Der weitere zum unteren Ende der Sitzfläche verlaufende Abschnitt des Querschnitts kann unter Beibehaltung der konvexen Wölbung von der elliptischen Form abweichen.

Die Sicherheit des Sitzens auf dem tonnenförmigen Sitz ohne signifikanten Verlust an Bewegungsfreiheit wird entsprechend einer Ausgestaltung des Sitzmöbels unterstützt, indem die Sitzfläche an einem Ende, d. h. an einem Ende der Scheitellinie, eine Erhöhung aufweist. Diese ragt über die horizontale Sitzfläche hinaus und kann je nach ihrer Höhe, bezogen auf die Sitzfläche, lediglich als Stopp dienen, um dem Sitzenden das Ende der Sitzfläche fühlbar anzuzeigen, oder als Lehne zur Entlastung der Wirbelsäule. Indem nur eine Erhöhung angeordnet ist, kann diese sowohl für rückseitigen als auch für den vorderseitigen Abschluss verwendet werden.

Optional können auch beide Enden der Sitzfläche eine solche Erhöhung aufweisen. In diesem Fall kann das Aufsteigen bzw. Hinsetzen durch eine verlängerte Sitzfläche und/oder eine nur wenige Zentimeter über der Scheitellinie hinausragende Erhöhung erleichtert werden. Insbesondere für Kinder verbessert eine solche Ausführung die Sicherheit beim Sitzen und bei der Bewegung auf dem Sitzmöbel.

Entsprechend einer weiteren Ausgestaltung ist der Übergang von der Sitzfläche in die Erhöhung durch eine konkave Wölbung ausgeführt, so dass die zumindest eine Erhöhung als angenehm empfunden wird, insbesondere in Bezug auf das aktive Sitzen. Die zumindest eine Erhöhung der Sitzfläche kann auf der Sitzfläche verschiebbar ausgestaltet sein. Indem die Erhöhung entlang der Scheitellinie verschiebbar ist, kann die nutzbare Sitztiefe verändert und beispielsweise die rückseitige Erhöhung nach vorn verschoben und das Sitzmöbel vergleichbar einem Stuhl mit Lehne an einem Tisch verwendet werden.

Entsprechend einer weiteren Ausgestaltung des Sitzmöbels ist die Sitzfläche durch einen plattenförmigen Träger gebildet, welcher derart gebogen ist, dass er die konvexe Wölbung aufweist. Der Träger kann einteilig oder mehrteilig ausgebildet sein. Bei einer mehrteiligen Ausbildung des Trägers können beispielsweise mehrere, parallel zur Scheitellinie verlaufende plattenförmige Trägerabschnitte so aneinandergereiht werden, dass sie annähernd die konvexe Wölbung bilden. Die Trägerabschnitte können die gleiche oder voneinander abweichende Breiten aufweisen. Sie können ebenfalls gebogen. Alternativ können die Trägerabschnitte auch senkrecht zur Scheitellinie liegende streifenförmige Abschnitte und/oder frei wählbare Abschnitte des Trägers sein. In Verbindung mit einem den Träger überdeckenden elastischen Material, beispielsweise einer Polsterung, entsteht sowohl bei einem einteiligen als auch bei einem mehrteiligen Träger eine angenehme Oberfläche.

Für die Träger bzw. die Trägerabschnitte können verschiedene Materialien verwendet werden. Geeignet sind beispielsweise Holz oder Metall oder Kunststoff. Auch recycelte Materialien sind verwendbar, wie Papierfasern oder Pappe.

Von Vorteil hat es sich auch erwiesen, dass eine Polsterung der Sitzfläche mittels einem geeigneten elastischen Polstermaterial über die gesamte Sitzfläche nicht gleichmäßig dick ausgeführt wird. Sofern entsprechend einer Ausgestaltung des Sitzmöbels die Dicke der Polsterung ein den seitlichen Anlageflächen für die Oberschenkel geringer ist als im eigentlichen Sitzbereich an der Scheitellinie und beidseitig benachbart zu dieser, kann das Aufsteigen auf das Sitzmöbel erleichtert werden.

In einer weiteren Ausgestaltung ist der Sitz höhenverstellbar ausgebildet. Die Höhenverstellbarkeit kann in Abhängigkeit von der gewünschten Höhendifferenz entweder durch das Traggestellt selbst realisiert sein. Beispielsweise mittels teleskopartiger Stützen, welche den Sitz halten, oder auf andere Weise. Oder der Sitz kann höhenverschiebbar am Traggestell montiert sein.

In einer weiteren Ausgestaltung weist das Traggerüst Fußstützen auf. Diese erleichtern sowohl das Aufsteigen auf das Sitzmöbel, unterstützen das aktive Sitzen und dabei sichere Sitzen auf der im Vergleich zu üblichen Sitzmöbeln relativ großen Sitzfläche sowie die Variabilität des Sitzmöbels. Um die Erreichbarkeit der Fußstützen für jede der möglichen Sitzpositionen zu ermöglichen, können die Fußstützen am Traggestell höhenverstellbar montiert sein. Alternativ oder ergänzend können die Fußstützen so lang ausgebildet sein, dass Ihre Länge, bezogen auf die Scheitellinie des Sitzmöbels, zumindest der Sitztiefe entspricht. Kürzere Fußstützen können parallel zur Scheitellinie verschiebbar sein. Derartige Fußstützen können beispielsweise durch gezielt einstellbare Fußrasten oder im Vergleich dazu längere Fußläufe realisiert sein.

In einer weiteren Ausgestaltung des Sitzmöbels weist das Traggestell Stützen zur Halterung des Sitzes derart auf, dass die Stützen gespreizt stehen. D. h. sie verlaufen vom Sitz ausgehend nach unten gespreizt. Die Spreizung kann in Richtung senkrecht zur Scheitellinie verlaufen oder ergänzend auch in Richtung der Scheitellinie. Damit kann die Standsicherheit des Sitzmöbels verbessert werden, so dass auch intensive Bewegungen des Sitzenden risikoarm möglich sind.

Die Erfindung soll anhand eines Ausführungsbeispiels näher erläutert werden. Die zugehörigen Zeichnungen zeigen in
Fig. 1 eine Ausführungsform eines erfindungsgemäßen Sitzmöbels in perspektivischer Darstellung, und
Fig. 2 eine Schnittdarstellung des Sitzmöbels gemäß Fig. 1.

Die Zeichnungen zeigen das Sitzmöbel nur schematisch in dem Umfang, wie es zur Erläuterung der Erfindung erforderlich ist. Sie erheben keinen Anspruch auf Vollständigkeit oder Maßstäblichkeit.

Das Ausführungsbeispiel soll die Erfindung nur beispielhaft und nicht beschränkend verdeutlichen. Der Fachmann würde die zuvor in den verschiedenen Ausgestaltungen der Erfindung und nachfolgend in dem Ausführungsbeispiel realisierten Merkmale in weiteren Ausführungsformen kombinieren soweit es ihm zweckdienlich und sinnvoll erscheint.

Fig. 1 zeigt ein Sitzmöbel, welches mit Ausnahme der Polsterung aus Holz gefertigt ist. Das Sitzmöbel umfasst das Traggestell 4, dessen 4 Stützen 30 an jeweils einem Eckbereich des Sitzmöbels angeordnet sind. Die beiden vorderen Stützen 30 und ebenso die beiden hinteren Stützen 30 sind jeweils durch ein bogenförmiges Element 32 miteinander verbunden. Beide Bögen der bogenförmige Elemente 32 weisen jene Form auf, welche zuzüglich der Polsterung 26 die Sitzfläche 2 aufweisen soll.

Jeweils zwei der Stützen 30 sind durch eine Strebe miteinander verbunden, und zwar die beiden vorderen und die beiden hinteren Stützen 30 jeweils durch eine Querstrebe 34 sowie jeweils zwei seitliche Stützen 30 durch je eine Längsstrebe 35, so dass ein rechteckiger Grundriss gebildet ist. Die beiden Längsstreben 35 können beispielhaft als Fußelemente des Sitzmöbels fungieren. Alternativ können auch weitere Streben, beispielsweise auch Querstreben, zur Stabilisierung des Sitzmöbels angeordnet sein.

Parallel und mit einem Abstand über jeder der Längsstreben 35 sind an den Außenseiten der jeweils zwei seitlichen Stützen 30 zwei Fußstützen 28 angeordnet. Diese sind plattenförmig ausgebildet, mit einer wesentlich geringeren Breite als Länge, und erstrecken sich im Wesentlichen über die gesamte Länge des Sitzmöbels.

Die beiden bogenförmigen Elemente 32 tragen eine Holzplatte, welche in gleicher Weise gebogen wurde und als Träger 24 für den Sitz 1 dient. Der Träger 24 hat im Grundriss eine rechteckige Form und bestimmt im Wesentlichen die Sitzbreite 9 und die Sitztiefe 8.

Der Träger 24 weist an seinen beiden Seitenkanten 21, jeweils im mittleren Bereich, je eine bogenförmige Ausnehmung 22 auf, welche symmetrisch zur Scheitellilie 6 der Sitzfläche 2 ausgebildet sind. Die Abschnitte des Trägers 24, welche vor und hinter den Ausnehmungen 22 liegen, dienen als Anlagefläche 20 für die Oberschenkel einer auf dem Sitzmöbel sitzenden Person (nicht dargestellt).

Der Träger 24 ist mit einem geeigneten elastischen Material 26 (Fig. 2) gepolstert, wobei die Dicke des elastischen Materials 26 an den Auflageflächen 20 zu deren unteren Enden hin abnimmt.

Die gepolsterte Sitzfläche 2 weist über ihre gesamte Länge eine konvexe Wölbung 16 mit deren Scheitellinie 6 auf, welche gleichzeitig die Scheitellinie 6 der Sitzfläche 2 ist. Am, in Blickrichtung, hinteren Ende des Sitzes 1 geht diese mit einer konkaven Wölbung 18 in eine relativ zur Sitzfläche ausgebildete Erhöhung 14 über. Diese stellt in der Position eine niedrige Rückenlehne dar.

Fig. 2 zeigt dasselbe Sitzmöbel wie Fig. 1, jedoch in Schnittdarstellung unmittelbar vor den vorderen Stützen 30. Die in beiden Figuren übereinstimmenden Bauteile und Merkmale des Sitzmöbels sind mit übereinstimmenden Bezugszeichen gekennzeichnet.

In der Schnittdarstellung ist ersichtlich, dass die konvexe Wölbung 16 in Richtung der Anlageflächen 20 geringer wird. Zur Verdeutlichung ist eine Ellipse 10 mit deren Hauptachse 12 dargestellt. Letztere kreuzt die Scheitellinie der Sitzfläche 2.

Weiter ist die sich zu den Anlageflächen 20 verjüngende Polsterung 26 dargestellt sowie die leicht nach außen gespreizten Stützen 30 des Traggestells 4

Im Übrigen wird auf die Darlegungen zu Fig. 1 verwiesen.

### Bezugszeichenliste

- 1: Sitz
- 2: Sitzfläche
- 4: Traggestell
- 6: Scheitellinie
- 8: Sitztiefe
- 9: Sitzbreite
- 10: Ellipse
- 12: Hauptachse
- 14: Erhöhung
- 16: konvexe Wölbung
- 18: konkave Wölbung
- 20: Anlagefläche
- 21: Seitenkante
- 22: Ausnehmung
- 24: Träger
- 26: elastisches Material, Polsterung
- 28: Fußstützen
- 30: Stützen
- 32: bogenförmiges Element
- 34: Querstrebe
- 35: Längsstrebe

## Patentansprüche

1. Sitzmöbel mit einem Sitz und einem den Sitz (1) haltenden Traggestell (4), der Sitz (1) eine Sitzfläche (2) mit einer median Mittellinie aufweist,
wobei die Sitzfläche (2) konvex ausgebildet ist, wobei die Mittellinie die Scheitellinie (6) der konvexen Wölbung (16) darstellt und wobei die Scheitellinie (6) die Sitztiefe (8) der Sitzfläche (2) darstellt, **dadurch gekennzeichnet, dass** die Sitzfläche (2) eine solche Sitzbreite (9) aufweist, mit welcher sie im unteren Bereich beidseitig seitliche Anlageflächen (20) für ein zumindest abschnittsweises Auflegen der Oberschenkel eines Sitzenden bildet und dass die beiden seitlichen Anlageflächen (20) der Sitzfläche (2) jeweils eine nach unten offene Ausnehmung (22) aufweisen, welche zum vorderen und zum hinteren Abschluss der Sitzfläche (2) beabstandet sind.

2. Sitzmöbel nach Anspruch 1, **dadurch gekennzeichnet, dass** die Sitzbreite (9) zumindest dem Einfachen der Sitztiefe (8) entspricht, wobei die Sitzbreite (9) in der Projektion der Sitzfläche (2) auf eine horizontale Ebene in der hälftigen Sitztiefe (8) ermittelt wird.

3. Sitzmöbel nach einem der vorstehenden Ansprüche, **dadurch gekennzeichnet, dass** die Sitzfläche (2), im Querschnitt und in Richtung der Scheitellinie (6) betrachtet, zumindest abschnittsweise die Form eines Abschnitts einer Ellipse (10) aufweist, welcher die Hauptachse (12) der Ellipse (10) jedoch nicht deren Nebenachse enthält, wobei die Hauptachse (12) die Scheitellinie (6) kreuzt.

4. Sitzmöbel nach einem der vorstehenden Ansprüche, **dadurch gekennzeichnet, dass** sich an die Sitzfläche (2) an einem Ende der Scheitellinie (2) eine Erhöhung (14) anschließt, welche den diesseitigen Abschluss der Sitzfläche (2) bildet.

5. Sitzmöbel nach Anspruch 4, **dadurch gekennzeichnet, dass** die Sitzfläche (2) mit einer konkaven Wölbung (18) in die Erhöhung (14) übergeht.

6. Sitzmöbel nach Anspruch 4 oder 5, **dadurch gekennzeichnet, dass** die Erhöhung (14) auf der Sitzfläche (2) in Richtung der Scheitellinie (6) verschiebbar ist.

7. Sitzmöbel nach einem der vorstehenden Ansprüche, **dadurch gekennzeichnet, dass** die Ausnehmung (22) mit einem zur Ausnehmung (22) korrespondierenden und lösbar montierbaren Abschnitt der Sitzfläche (2) zumindest teilweise schließbar ist.

8. Sitzmöbel nach einem der vorstehenden Ansprüche, **dadurch gekennzeichnet, dass** die Sitzfläche (2) durch einen gebogenen einteiligen oder mehrteiligen plattenförmigen Träger (24) ausgebildet ist, welcher zur Ausbildung der Sitzfläche (2) mit einem elastisches Material (26) gepolstert ist.

9. Sitzmöbel nach Anspruch 8, **dadurch gekennzeichnet, dass** die Dicke des elastischen Materials (26) an den seitlichen Anlageflächen (20) geringer ist, als im Bereich der Scheitellinie (6).

10. Sitzmöbel nach einem der vorstehenden Ansprüche, **dadurch gekennzeichnet, dass** der Sitz (1) höhenverstellbar ist.

11. Sitzmöbel nach einem der vorstehenden Ansprüche, **dadurch gekennzeichnet, dass** das Traggestell (4) Fußstützen (28) aufweist, wobei die Fußstützen (28) zumindest eines der folgenden Merkmale aufweist: die Fußstützen (28) sind am Traggestell (4) höhenverstellbar montiert, die Länge der Fußstützen (28) entspricht zumindest der Sitztiefe (8), die Fußstützen (28) sind parallel zur Scheitellinie (6) verschiebbar.

12. Sitzmöbel nach einem der vorstehenden Ansprüche, **dadurch gekennzeichnet, dass** das Traggestell (4) Stützen (30) zur Halterung des Sitzes (1) aufweist, wobei die Stützen (30) von oben nach unten betrachtet nach außen gespreizt verlaufen.

## Claims

1. Piece of seating furniture having a seat and a carrying frame (4) retaining the seat (1), the seat (1) having a seat surface (2) with a median centre line, wherein the seat surface (2) is of convex design, wherein the centre line constitutes the apex line (6) of the convex curvature (16), and wherein the apex line (6) constitutes the seat depth (8) of the seat surface (2), **characterized in that** the seat surface (2) has such a seat width (9) as to form in the lower region, on both sides, lateral bearing surfaces (20) to provide at least partial support for the thighs of a person sitting on the seat, and **in that** the two lateral bearing surfaces (20) of the seat surface (2) each have a downwardly open recess (22), the recesses being spaced apart from the front and rear terminations of the seat surface (2).

2. Piece of seating furniture according to Claim 1, **characterized in that** the seat width (9) is at least equal to the seat depth (8), the seat width (9) being determined in the projection of the seat surface (2) onto a horizontal plane at half the seat depth (8).

3. Piece of seating furniture according to either of the preceding claims, **characterized in that**, as seen in cross section and in the direction of the apex line (6), at least part of the seat surface (2) is in the form of a part of an ellipse (10) which contains the major axis (12) of the ellipse (10), but not the minor axis thereof, wherein the major axis (12) crosses over the apex line (6).

4. Piece of seating furniture according to one of the preceding claims, **characterized in that** the seat surface (2) is adjoined, at one end of the apex line (2), by an elevation (14), which forms the termination on this side of the seat surface (2).

5. Piece of seating furniture according to Claim 4, **characterized in that** the seat surface (2) merges into the elevation (14) by way of a concave curvature (18).

6. Piece of seating furniture according to Claim 4 or 5, **characterized in that** it is possible to displace the elevation (14) on the seat surface (2) in the direction of the apex line (6).

7. Piece of seating furniture according to one of the preceding claims, **characterized in that** the recess (22) can be at least partially closed by a portion of the seat surface (2) which corresponds to the recess (22) and can be mounted in a releasable manner.

8. Piece of seating furniture according to one of the preceding claims, **characterized in that** the seat surface (2) is formed by a curved panel-formed carrier (24), which is made up of one or more parts and, in order to form the seat surface (2), is upholstered with an elastic material (26).

9. Piece of seating furniture according to Claim 8, **characterized in that** the thickness of the elastic material (26) at the lateral bearing surfaces (20) is smaller than in the region of the apex line (6).

10. Piece of seating furniture according to one of the preceding claims, **characterized in that** the seat (1) is height-adjustable.

11. Piece of seating furniture according to one of the preceding claims, **characterized in that** the carrying frame (4) has footrests (28), wherein the footrests (28) have at least one of the following features: the footrests (28) are mounted on the carrying frame (4) in a height-adjustable manner, the length of the footrests (28) corresponds at least to the seat depth (8), the footrests (28) can be displaced parallel to the apex line (6).

12. Piece of seating furniture according to one of the preceding claims, **characterized in that** the carrying frame (4) has supports (30) for retaining the seat (1), wherein, as seen from top to bottom, the supports (30) are spread apart outwards.

## Revendications

1. Meuble d'assise, comprenant un siège et un cadre porteur (4) supportant le siège (1), le siège (1) présentant une assise (2) pourvue d'une ligne centrale médiane, l'assise (2) étant réalisée de manière convexe, la ligne centrale représentant la ligne de sommet (6) de la courbure convexe (16), et la ligne de sommet (6) représentant la profondeur d'assise (8) de l'assise (2),
**caractérisé en ce que** l'assise (2) présente une largeur d'assise (9) telle qu'elle forme dans la partie inférieure, des deux côtés, des surfaces de contact latérales (20) pour une pose au moins partielle des cuisses d'une personne assise, et **en ce que** les deux surfaces de contact latérales (20) de l'assise (2) présentent respectivement une échancrure (22) ouverte vers le bas qui est espacée par rapport au bord avant et au bord arrière de l'assise (2).

2. Meuble d'assise selon la revendication 1, **caractérisé en ce que** la largeur d'assise (9) correspond au moins à une fois la profondeur d'assise (8), la largeur d'assise (9) étant déterminée dans la projection de l'assise (2) sur un plan horizontal dans la moitié de la profondeur d'assise (8).

3. Meuble d'assise selon l'une quelconque des revendications précédentes, **caractérisé en ce que** l'assise (2), vue en section transversale et en direction de la ligne de sommet (6), présente au moins par endroits la forme d'une section d'une ellipse (10) qui comprend le grand axe (12) de l'ellipse (10) mais pas son petit axe, le grand axe (12) croisant la ligne de sommet (6).

4. Meuble d'assise selon l'une quelconque des revendications précédentes, **caractérisé en ce que** l'assise (2) est suivie à une extrémité de la ligne de sommet (2) d'une partie relevée (14) qui constitue le bord de l'assise (2) de ce côté.

5. Meuble d'assise selon la revendication 4, **caractérisé en ce que** l'assise (2) passe à la partie relevée (14) par l'intermédiaire d'une courbure concave (18) .

6. Meuble d'assise selon la revendication 4 ou 5, **caractérisé en ce que** la partie relevée (14) peut être décalé sur l'assise (2) en direction de la ligne de sommet (6).

7. Meuble d'assise selon l'une quelconque des revendications précédentes, **caractérisé en ce que** l'échancrure (22) peut être fermée au moins partiellement par une section de l'assise (2) correspondant à l'échancrure (22) et pouvant être montée de manière amovible.

8. Meuble d'assise selon l'une quelconque des revendications précédentes, **caractérisé en ce que** l'assise (2) est réalisée par un support (24) courbe en forme de plaque en une ou plusieurs parties qui est rembourré avec un matériau élastique (26) pour réaliser l'assise (2).

9. Meuble d'assise selon la revendication 8, **caractérisé en ce que** l'épaisseur du matériau élastique (26) aux surfaces de contact latérales (20) est inférieure à celle au niveau de la ligne de sommet (6).

10. Meuble d'assise selon l'une quelconque des revendications précédentes, **caractérisé en ce que** le siège (1) est réglable en hauteur.

11. Meuble d'assise selon l'une quelconque des revendications précédentes, **caractérisé en ce que** le cadre porteur (4) présente des repose-pieds (28), les repose-pieds (28) présentant au moins l'une des particularités suivantes : les repose-pieds (28) sont montés sur le cadre porteur (4) de manière réglable en hauteur, la longueur des repose-pieds (28) correspond au moins à la profondeur d'assise (8), et les repose-pieds (28) sont parallèles à la ligne de sommet (6).

12. Meuble d'assise selon l'une quelconque des revendications précédentes, **caractérisé en ce que** le cadre porteur (4) présente des supports (30) pour supporter le siège (1), dans lequel les supports (30), vus de haut en bas, s'étendent en s'écartant vers l'extérieur.
